# EUROPÄISCHE PATENTSCHRIFT

(11) **EP 1 068 927 B1**
(45) Veröffentlichungstag und Bekanntmachung des Hinweises auf die Patenterteilung: **17.11.2004**
(21) Anmeldenummer: 00115228.9
(22) Anmeldetag: 13.07.2000
(51) Int. Cl.: B24B 19/18, D01G 15/38

(54) **Vorrichtung zum Bearbeiten einer Garnitur**
Apparatus for machining an outfit of textile combing machines
Dispositif d'usinage de garniture pour machines textiles de peignage

(30) Priorität: 13.07.1999 DE 19932690
(43) Veröffentlichungstag der Anmeldung: 17.01.2001
(73) Patentinhaber: GRAF + CIE AG, 8640 Rapperswil (CH)
(72) Erfinder:
(74) Vertreter: Patentanwälte Leinweber & Zimmermann

(56) Entgegenhaltungen:
- US-A- 4 672 741
- US-A- 5 277 000

## Beschreibung

Die Erfindung betrifft eine Vorrichtung zum Bearbeiten einer auf einem Garniturträger aufgezogenen Garnitur, insbesondere Sägezahn-Ganzstahlgarnitur, mit mindestens einem Bearbeitungswerkzeug und einer zur Führung des Bearbeitungswerkzeugs längs einer vorgegebenen Bahn dienenden Führungseinrichtung.

Vorrichtungen dieser Art werden beispielsweise zur Wartung und Inbetriebnahme von Karden und Krempel eingesetzt. Eine Karde wird bei der Faserbearbeitung zur Reinigung und Parallelisierung einzelner Fasern benutzt. Dazu ist eine Karde mit einem Tambour und einer Vielzahl von sogenannten Deckeln ausgestattet. Dabei wird als Tambour eine etwa kreiszylinderförmige Walze bezeichnet, die auf ihrer Mantelfläche mit einer im allgemeinen aus einem wendelförmig umlaufenden Sägezahndraht gebildeten Garnitur ausgestattet ist, wobei die als Träger dienende kreiszylinderförmige Walze um ihre Zylinderachse drehbar ist. Als Deckel werden etwa parallel zur Zylinderachse des Tambours verlaufende Faserbearbeitungselemente bezeichnet, die auf ihrer der Tambourgarnitur zugewandten Seite ebenfalls mit einer beispielsweise aus Sägezahndrahtabschnitten oder Kratzendrähten bestehenden Garnitur ausgestattet sind. Zur Faserbearbeitung wird der Tambour in eine Umlaufbewegung versetzt und nimmt dabei die zu bearbeitenden Fasern mit, wobei durch Zusammenwirken der Tambourgarnitur mit den Deckelgarnituren eine Parallelisierung und Reinigung der Fasern erfolgt. Dem Tambour einer Karde ähnliche Faserbearbeitungswerkzeuge, die ebenfalls üblicherweise als Tambour bezeichnet werden, kommen in Krempelmaschinen zum Einsatz, die bei der Herstellung bzw. Bearbeitung von Kammgarnen, synthetischen Fasern, Fliesstoffen, Watte u. dgl. benutzt werden.

Bei dieser Faserbearbeitung erfolgt ein erheblicher Verschleiß und auch eine erhebliche Verschmutzung der Tambourgarnitur. Aus diesem Grund ist es erforderlich, die Tambourgarnitur regelmäßig nachzuschleifen und/oder zu reinigen. Zum Nachschleifen der Tambourgarnitur werden üblicherweise an dem Kardenrahmen festlegbare und sich im wesentlichen in Richtung der Zylinderachse des Tambours erstreckende Schleifvorrichtungen benutzt, mit denen die auf den kreiszylinderförmigen oder walzenförmigen Träger des Tambours aufgezogene Garnitur im Verlauf einer Umlaufbewegung des Tambours geschliffen werden kann. Im Hinblick auf die Tatsache, daß der Tambour einer Karde in Längsrichtung der Zylinderachse üblicherweise eine Breite von mindestens 1,5 Metern aufweist und der Tambour einer Krempelmaschine eine Länge von bis zu 5 m aufweisen kann, werden dabei in der Regel Schleifelemente eingesetzt, die längs einer parallel zur Zylinderachse des Tambours verlaufenden Führungseinrichtung hin- und hergehend bewegbar sind, um so die gesamte Breite des Tambours unter Verwendung eines verhältnismäßig kleinen Schleifelementes bearbeiten zu können.

Vorrichtungen der zuletzt beschriebenen Art sind beispielsweise in der DE-A-196 05 635 angegeben. Der Offenbarungsgehalt dieser Schrift hinsichtlich des Aufbaus, der Funktion und Montage einer zum Nachschleifen einer Tambourgarnitur geeigneten Schleifvorrichtung wird hiermit durch ausdrückliche Inbezugnahme in diese Beschreibung aufgenommen.

Wenngleich mit den aus der genannten Schrift bekannten Schleifvorrichtungen eine zuverlässige und wirkungsvolle Bearbeitung von Sägezahn-Ganzstahlgarnituren vorgenommen werden kann, hat es sich gezeigt, daß die Montage der bekannten Bearbeitungsvorrichtungen im Hinblick auf die im allgemeinen sehr beengten räumlichen Verhältnisse im Bereich einer Karde und insbesondere im Bereich einer Krempelmaschine regelmäßig mit großen Problemen verbunden ist.

Angesichts dieser Probleme im Stand der Technik liegt der Erfindung die Aufgabe zugrunde, eine Vorrichtung zum Bearbeiten einer auf einem Garniturträger aufgezogenen Garnitur anzugeben, die unter Gewährleistung einer zufriedenstellenden Funktionsfähigkeit einfach am Einsatzort montierbar ist.

Erfindungsgemäß wird diese Aufgabe durch eine Weiterbildung der bekannten Bearbeitungsvorrichtungen gelöst, die im wesentlichen dadurch gekennzeichnet ist, daß die Führungseinrichtung mindestens zwei zwischen einer Arbeitsstellung und einer Transportstellung verstellbare Führungselemente aufweist, wobei sich die Führungselemente in Arbeitsstellung längs eines längeren Abschnitts der vorgegebenen Bahn erstrecken, als in der Transportstellung.

Diese Lösung der der Erfindung zugrundeliegenden Aufgabe geht auf die Erkenntnis zurück, daß die Hauptschwierigkeit bei der Montage der bekannten Bearbeitungsvorrichtungen in dem Transport dieser Bearbeitungsvorrichtung zum Einsatzort besteht, weil deren Führungseinrichtungen eine etwa der Länge der vorgegebenen Bahn entsprechende Länge aufweisen müssen. Diese Länge der beispielsweise in Form einer Führungsschiene gebildeten Führungseinrichtung kann bei zum Nachschleifen des Tambours einer Krempelmaschine einsetzbaren Bearbeitungsvorrichtung bis zu 4,5 m betragen, so daß ein Transport dieser Bearbeitungsvorrichtungen insbesondere unter den beengten Platzverhältnissen in Fabrikhallen kaum noch möglich ist.

Mit der erfindungsgemäßen Weiterbildung der bekannten Bearbeitungsvorrichtungen wird dieses Problem dadurch gelöst, daß die die Abmessungen der Bearbeitungsvorrichtung maßgeblich bestimmende Führungseinrichtung in mindestens zwei Führungselemente zerlegt wird, so daß die Gesamtlänge der Bearbeitungsvorrichtung für Transportzwecke auf mindestens etwa die Hälfte reduziert werden kann. Dadurch wird ein einfacher Transport der erfindungsgemäßen Bearbeitungsvorrichtung zum Einsatzort ermöglicht. Am Einsatzort selbst kann die erfindungsgemäße Bearbeitungsvorrichtung dann auf einfache Weise in die Arbeitsstellung verstellt werden, in der sich die Führungselemente längs der gesamten vorgegebenen Bahn, also beispielsweise längs der Gesamtbreite des Tambours einer Krempelmaschine in Richtung der Tambourachse von 2,5 bis 5 Metern erstreckt, um so eine vollständige Bearbeitung der Garnitur zu ermöglichen.

Wenngleich die erfindungsgemäße Bearbeitungsvorrichtung auch zwei in der Transportstellung vollständig voneinander getrennte Führungselemente aufweisen kann, hat es sich für den Transport und die Montage als besonders zweckmäßig erwiesen, wenn die Führungselemente auch in der Transportstellung noch miteinander verbunden sind, weil so sichergestellt werden kann, daß die einzelnen Führungselemente immer den dazu passenden Führungselementen zugeordnet werden. In diesem Zusammenhang hat es sich sowohl in konstruktiver Hinsicht, als auch zur Gewährleistung einer hohen Betriebszuverlässigkeit als besonders zweckmäßig erwiesen, wenn die Führungselemente über mindestens ein eine senkrecht zur vorgegebenen Bahn verlaufende Gelenkachse aufweisendes, vorzugsweise in Form eines Klappscharniers gebildetes Gelenk miteinander verbunden sind, weil die einzelnen Gelenkelemente, wie etwa die einzelnen Scharnierlappen besonders einfach an den Führungselementen befestigt werden können und durch die Verwendung eines eine senkrecht zur vorgegebenen Bahn verlaufende Achse aufweisenden Gelenkes bereits eine Ausrichtung der einzelnen, beispielsweise in Form von Führungsschienen gebildeten Führungselemente in einer Ebene sichergestellt wird. Dabei kann die-Montage weiter vereinfacht werden, wenn die einzelnen Führungselemente jeweils eine etwa senkrecht zur vorgegebenen Bahn verlaufende Stirnfläche aufweisen, wobei diese Stirnflächen in der Arbeitsstellung aneinander anliegen und in der Transportstellung nebeneinander in derselben Ebene angeordnet sind.

Zur Gewährleistung einer besonders hohen Funktionssicherheit in der Arbeitsstellung ist die erfindungsgemäße Bearbeitungsvorrichtung zweckmäßigerweise mit mindestens einem lösbar an mindestens einem der Führungselemente festlegbaren Stabilisierungselement zum Stabilisieren der Führungselemente in der Arbeitsstellung ausgestattet. Ein derartiges Stabilisierungselement kann beispielsweise in Form einer das die beiden Führungselemente miteinander verbindende Gelenk übergreifenden Stabilisierungsschiene ausgeführt sein. Dabei wird eine besonders gute Stabilisierung erreicht, wenn das Stabilisierungselement in einer senkrecht zur vorgegebenen Bahn verlaufenden Schnittebene einen etwa T-förmigen Querschnitt aufweist, weil so ein besonders hohes Flächenträgheitsmoment des Stabilisierungselementes gewährleistet wird.

Wie vorstehend bereits angesprochen, ist es besonders zweckmäßig, wenn das Stabilisierungselement das die Führungselemente verbindende Gelenk in der Arbeitsstellung übergreift, weil auf diese Weise einerseits ein Schutz für das Gelenk erreicht wird und andererseits eine unbeabsichtigte Schwenkbewegung der Führungselemente um die Gelenkachse zuverlässig verhindert werden kann. Zu diesem Zweck ist dem Stabilisierungselement in besonders vorteilhafter Ausgestaltung der Erfindung mindestens ein Abstandhalter zugeordnet, mit dem es unter Bildung eines zur Aufnahme mindestens eines Teils des Gelenks bzw. Scharniers dienenden Zwischenraums an mindestens einem der Führungselemente festlegbar ist.

Eine besonders sichere Arretierung der Führungselemente in der Arbeitsstellung kann erreicht wrden, wenn das Stabilisierungselement und/oder das Gelenk mindestens einen zur Herstellung einer formschlüssigen Verbindung mit einem komplementär dazu gebildeten Kopplungsbereich des Führungselementes dienenden und sich vorzugsweise längs der vorgegebenen Bahn erstreckenden Kopplunsgbereich aufweist, weil so eine Kippbewegung der beiden Führungselemente um eine quer zur Gelenkachse verlaufende Kippachse zuverlässig verhindert werden kann. Dabei können die Kopplungsbereiche konstruktiv besonders einfach verwirklicht werden, wenn sie in Form von in den Führungselementen gebildeten und in der Arbeitsstellung miteinander fluchtenden Nuten ausgeführt sind, in die entsprechende Kopplungsleisten des Stabilisierungselementes und/oder des Gelenkes eingreifen.

Die vorstehend beschriebene Arretierung der Führungselemente in der Arbeitsstellung kann ohne Beeinflussung der Funktionsfähigkeit des Bearbeitungswerkzeuges sichergestellt werden, wenn das Gelenk und/oder das Stabilisierungselement an einer in der Arbeitsstellung der zu bearbeitenden Garnitur entgegengesetzten Seite der beispielsweise in Form einer Führungsschiene mit etwa quadratischem Querschnitt verwirklichten Führungseinrichtung angeordnet ist.

Wenngleich die erfindungsgemäße Vorrichtung auch bei solchen Bearbeitungsvorrichtung mit Vorteil eingesetzt werden kann, bei denen das Bearbeitungswerkzeug durch die Umlaufbewegung der wendelförmig auf einen kreiszylinderförmigen Träger aufgezogenen Garnitur automatisch längs der vorgegebenen Bahn bewegt wird, wie beispielsweise bei Benutzung eines Reinigungswerkzeuges mit einer in die zwischen den einzelnen Wendeln der Garnitur gebildeten Garniturgassen eingeführten Reinigungsklinge, hat es sich insbesondere bei Vorrichtungen zum Nachschleifen einer Garnitur als besonders vorteilhaft erwiesen, wenn das Bearbeitungswerkzeug über ein vorzugsweise in Form eines eine Antriebsrolle und eine Umlenkrolle umlaufenden Zahnriemens gebildetes Zugorgan an eine zum Verfahren des Bearbeitungswerkzeugs längs der vorgegebenen Bahn dienende Antriebseinrichtung gekoppelt ist. Dabei hat es sich zur Vermeidung einer übermäßigen Dehnung des Zugorgans bei einer Verstellung der erfindungsgemäßen Bearbeitungsvorrichtung zwischen der Arbeitsstellung und der Transportstellung als besonders vorteilhaft erwiesen, wenn das Zugorgan lösbar an dem Bearbeitungswerkzeug befestigt ist.

Zur Vereinfachung der Montage einer derartigen Bearbeitungsvorrichtung hat es sich als vorteilhaft erwiesen, wenn das Zugorgan zu diesem Zweck an einem lösbar mit einem Bearbeitungselement des Bearbeitungswerkzeugs verbundenen Befestigungselement des Bearbeitungswerkzeugs festgelegt ist. Dann kann das Befestigungselement bei einer Verstellung von der Arbeitsstellung in die Transportstellung zusammen mit dem Zugorgan von dem Bearbeitungselement gelöst werden und gleichzeitig auch noch eine Führung des vom Bearbeitungselement gelösten Befestigungselementes mit dem daran befestigen Zugorgan längs einer in den Führungselementen gebildeten Führung sichergestellt werden, um so eine unkontrollierte Bewegung des vom Bearbeitungswerkzeug gelösten Zugorgans zu verhindern.

Zu diesem Zweck kann die erfindungsgemäße Bearbeitungsvorrichtung auch noch ein bezüglich der Führungseinrichtung festlegbares und vorzugsweise längs der vorgegebenen Bahn verschiebbares Begrenzungselement zur Begrenzung der Bewegung des von dem Bearbeitungselement gelösten Befestigungselementes des Bearbeitungswerkzeuges längs der vorgegebenen Bahn aufweisen. Die gerade beschriebene Führung des vom Bearbeitungselement gelösten Befestigungselementes kann besonders einfach verwirklicht werden, wenn mindestens eines der Führungselemente eine sich längs der vorgegebenen Bahn erstreckende und zur Aufnahme eines Führungsbereichs des Bearbeitungswerkzeugs dienende Führungsnut aufweist, weil diese Führungsnut auch zur Führung des Befestigungselementes eingesetzt werden kann. Bei der zuletzt beschriebenen Ausführungsform der Erfindung kann das Befestigungselement eine nach Lösen von dem Bearbeitungselement zum Verhindern des vollständigen Eindringens des Befestigungselementes in die Führungsnut dienenden Anschlagbereich aufweisen. Ein derartiges Befestigungselement kann beispielsweise einen etwa T-förmigen Querschnitt in einer senkrecht zur vorgegebenen Bahn verlaufenden Ebene mit einem in der Führungsnut aufgenommenen Schenkel und einem beidseits der Führungsnut an einer Führungsfläche des Führungselementes anliegenden Schenkel besitzen.

Ein besonders kompakter Aufbau der erfindungsgemäßen Vorrichtung kann erreicht werden, wenn die Führungsnut in einen das Führungselement in Richtung der vorgegebenen Bahn durchsetzenden und zur Aufnahme des Zugorgans dienenden Hohlraum mündet. Ein derartiges Führungselement kann beispielsweise in Form eines Aluminium-Hohlprofils verwirklicht werden.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine teilweise geschnittene Seitenansicht einer erfindungsgemäßen Bearbeitungsvorrichtung,
- Fig. 2: eine Ansicht der in Fig. 1 dargestellten Bearbeitungsvorrichtung in der in Fig. 1 mit dem Pfeil A bezeichneten Richtung und
- Fig. 3: eine Schnittdarstellung der in Fig. 1 dargestellten Bearbeitungsvorrichtung längs der in Fig. 1 angegebenen Schnittebene B-B.

Die in der Zeichnung dargestellte Bearbeitungsvorrichtung besteht im wesentlichen aus einem insgesamt mit 10 bezeichneten und einen Schleifkopf 12 sowie einen Schlitten 14 aufweisenden Bearbeitungswerkzeug und einer insgesamt mit 20 bezeichneten Führungseinrichtung.

Die Führungseinrichtung 20 umfaßt zwei über ein in Form eines Klappscharniers gebildetes Gelenk 40 miteinander verbundene Führungsschienen 22 und 24.

Wie besonders deutlich in Fig. 3 dargestellt, ist jede der Führungsschienen 22 und 24 in Form eines Aluminium-Hohlprofils gebildet. In der in den Fig. 1 und 2 dargestellten Arbeitsstellung der erfindungsgemäßen Bearbeitungsvorrichtung ist das Bearbeitungswerkzeug 10 in den durch den Doppelpfeil P bezeichneten Richtungen hin und hergehend bewegbar. Dazu ist der Schlitten 14 an ein in Form eines Zahnriemens 18 gebildetes Zugorgan gekoppelt, das eine Antriebsrolle und eine Umlenkrolle umläuft. Der Zahnriemen ist in einer die Führungsschienen 22 und 24 in deren Längsrichtung durchsetzenden Hohlraum 28 aufgenommen. Zur Führung der Bewegung des Schlittens in den durch den Pfeil P angezeichneten Richtungen ist der Schlitten mit einem Führungsbereich ausgestattet, der in einer in den Hohlraum 28 mündenden Nut 26 (vgl. Fig. 3) der Führungsschienen 22 und 24 aufgenommen ist. Hinsichtlich der Konstruktion des Schleifkopfes 12 wird Bezug genommen auf die Beschreibung der DE-A-196 05 635.

In der in den Fig. 1 und 2 dargestellten Arbeitsstellung der erfindungsgemäßen Bearbeitungsvorrichtung liegen die Führungsschienen 22 und 24 mit senkrecht zu den durch den Doppelpfeil P angegebenen Bewegungsrichtungen des Bearbeitungswerkzeugs verlaufenden Stirnflächen 23 und 25 aneinander an, so daß die in den Führungsschienen 22 und 24 gebildeten Führungsnuten 26 sowie die Hohlräume 28 miteinander fluchten. Wie besonders deutlich in Fig. 3 dargestellt, weisen die Führungsschienen 22 und 24 einen im wesentlichen quadratischen Querschnitt auf, wobei zusätzlich zu der Führungsnut 26 in jeder der Seitenflächen der Führungsschienen 22 und 24 jeweils zwei in Längsrichtung der Führungsschienen verlaufende Nuten 30, 32, 34 und 36 mit im wesentlichen T-förmigem Querschnitt vorgesehen sind, in denen zusätzliche Elemente der erfindungsgemäßen Bearbeitungsvorrichtung, wie etwa ein Begrenzungselement 38 (s.u.) oder ein Stabilisierungselement 50 (s.u.) festgelegt sind.

Das die beiden Führungsschienen miteinander verbindende Klappscharnier 40 ist auf der dem Schleifkopf 12 und der Führungsnut 26 entgegengesetzten Seite der Führungsschienen 22 und 24 angeordnet. Das Klappscharnier 40 umfaßt einen ersten an der Führungsschiene 22 festgelegten Scharnierlappen 42 sowie einen zweiten an der Führungsschiene 24 festgelegten Scharnierlappen 44. Die Scharnierlappen 42 und 44 sind an ihren einander zugewandten Enden mit Aufnahmebereichen 43 bzw. 45 zur Aufnahme eines Scharnierstiftes 46 ausgestattet. Dabei ist der an dem Scharnierlappen 44 angebrachte Aufnahmebereich 45 zwischen den an dem Scharnierlappen 42 angebrachten Aufnahmebereichen 43 angeordnet. Der Scharnierstift 46 und damit auch die Scharnierachse erstreckt sich in einer senkrecht zur Längsrichtung der Führungsschienen 22 und 24 verlaufenden Richtung, so daß die Führungsschienen 22 und 24 aus ihrer in den Fig. 1 und 2 dargestellten Arbeitsstellung durch eine Schwenkbewegung zusammengeklappt werden können, derart, daß sich ihr in den Fig. 1 und 2 aneinander anliegenden Stirnflächen 23 und 25 im zusammengeklappten Zustand in einer Ebene befinden und die aus den Führungsschienen 22 und 24 bestehende Gesamtanordnung nur noch etwa die halbe Länge aufweist, wie in der in den Fig. 1 und 2 dargestellten Arbeitsstellung.

Wie besonders deutlich aus einer Zusammenschau der Fig. 1 und 3 hervorgeht, sind die Scharnierlappen 42 und 44 über Schrauben 47 an in den in der der Führungsnut 26 entgegengesetzten Seite der Führungsschienen 22 und 24 angeordneten Nuten 34 aufgenommenen Befestigungsleisten 48 angebracht.

Zur Sicherung der Führungsschienen 22 und 24 in der in den Fig. 1 und 2 dargestellten Arbeitsstellung ist die erfindungsgemäße Bearbeitungsvorrichtung mit einem insgesamt mit 50 bezeichneten und lösbar an den Führungsschienen 22 und 24 festlegbaren Stabilisierungselement ausgestattet. Das Stabilisierungselement 50 erstreckt sich etwa in Längsrichtung der Führungsschienen 22 und 24 und weist einen im wesentlichen T-förmigen Querschnitt auf, wie besonders deutlich in Fig. 3 dargestellt. Dabei verläuft einer der Schenkel des Stabilisierungselementes 50 etwa parallel zu der die Nuten 34 aufweisenden und der Führungsnut 26 entgegengesetzten Begrenzungsfläche der Führungsschienen 22 und 24 während sich der andere Schenkel 54 ausgehend vom Zentrum dieses Schenkels in einer senkrecht dazu verlaufenden Richtung von den Führungsschienen 22 und 24 weg erstreckt.

Auch das Stabilisierungselement 50 ist über Schrauben 58 an den in den Nuten 34 aufgenommenen Befestigungsleisten 48 befestigt. Zur Schaffung eines zur Aufnahme des Klappscharniers 40 dienenden Zwischenraums sind an den äußeren Rändern des Schenkels 52 des Stabilisierungselementes 50 an dessen den Führungsschienen 22 und 24 zugewandten Seite von den Schrauben 58 durchsetzte Abstandhalter 56 vorgesehen. Zur zuverlässigen Arretierung des Stabilisierungselementes 50 bezüglich den Führungsschienen 22 und 24 ist mindestens einer der Abstandhalter 56 an seiner den Nuten 34 zugewandten Seite mit einer in dem Mündungsbereich der Nuten 34 aufgenommenen Führungsleiste ausgestattet. Ebenso sind die Scharnierlappen 42 und 44 mit in den Mündungsbereichen der Nuten 34 aufgenommenen Führungsstegen versehen.

Zur Überführung der erfindungsgemäßen Bearbeitungsvorrichtung von der in den Fig. 1 und 2 dargestellten Arbeitsstellung in eine Transportstellung wird zunächst das Sicherungselement 50 zusammen mit den Abstandhaltern 56 durch Lösen der Schrauben 58 von den Führungsschienen 22 und 24 abgenommen. Danach wird der Zahnriemen 18 von dem Schlitten 14 gelöst. Dazu ist, der Schlitten 14 mit einem über eine Schraube 17 an dem Zahnriemen 18 befestigten Befestigungselement 16 ausgestattet, daß seinerseits über eine Schraube 15 an dem Rest des Bearbeitungswerkzeugs festgelegt ist. Das Befestigunsgelement 16 weist an einer senkrecht zu der durch den Doppelpfeil P angegebenen Bewegungsrichtung des Schlittens 14 verlaufenden Richtung eine größere Breite auf als die Führungsnut 26. Dadurch wird verhindert, daß das Befestigungselement 16 zusammen mit dem Zahnriemen 18 nach Lösen von dem Schlitten 14 in den die Führungsschienen 22 und 24 durchsetzenden Hohlraum hinabfällt. Ferner wird eine Bewegung des Befestigungselementes 16 längs der durch den Doppelpfeil P bezeichneten vorgegebenen Bahn durch ein in den Führungsnuten 30 aufgenommenes Begrenzungselement 38 begrenzt.

Nach Lösen des Stabilisierungselementes 50 und des Zahnriemens 18 können die Führungsschienen 22 und 24 um die Scharnierachse des Klappscharniers 40 verschwenkt bzw. zusammengeklappt werden, um so eine Transportstellung zu erreichen.

Die Erfindung ist nicht auf die anhand der Zeichnung erläuterte Ausführungsform beschränkt. Vielmehr ist auch an den Einsatz der in den Fig. 1 bis 3 dargestellten Führungseinrichtung in Verbindung mit einem Reinigungswerkzeug gedacht, welches die Führungsschienen 22 und 24 teilweise umgreifend an Führungsflächen dieser Führungsschienen 22 und 24 anliegt und in den durch den Doppelpfeil P bezeichneten Richtungen verschiebbar ist. Auch kann die erfindungsgemäße Bearbeitungsvorrichtung mehr als nur ein Bearbeitungswerkzeug aufweisen, um so eine vollständige Bearbeitung der Garnitur in besonders kurzer Zeit und mit besonders kurzen Verfahrwegen der einzelnen Bearbeitungswerkzeuge zu erreichen. Im übrigen können anstelle des in der Zeichnung dargestellten Klappscharniers auch andere Gelenke zur Verbindung der einzelnen Führungsschienen 22 und 24 eingesetzt werden.

## Patentansprüche

1. Vorrichtung zum Bearbeiten einer auf einem Garniturträger aufgezogenen Garnitur, insbesondere Sägezahn-Ganzstahlgarnitur, mit mindestens einem Bearbeitungswerkzeug (10) und einer zur Führung des Bearbeitungswerkzeuges längs einer vorgegebenen Bahn dienenden Führungseinrichtung (20), **dadurch gekennzeichnet, daß** die Führungseinrichtung (20) mindestens zwei zwischen einer Arbeitsstellung und einer Transportstellung verstellbare Führungselemente (22, 24) aufweist, wobei sich die Führungselemente in der Arbeitsstellung längs eines längeren Abschnitts der vorgegebenen Bahn erstecken, als in der Transportstellung.

2. Bearbeitungsvorrichtung nach Anspruch 1, **dadurch gekennzeichnet, daß** die Führungselemente (22, 24) über mindestens ein eine senkrecht zur vorgegebenen Bahn verlaufende Gelenkachse (46) aufweisendes, vorzugsweise in Form eines Klappscharniers gebildetes Gelenk (40) miteinander verbunden sind.

3. Bearbeitungsvorrichtung nach Anspruch 2, **gekennzeichnet durch** ein vorzugsweise lösbar an mindestens einem der Führungselemente (22, 24) festlegbares Stabilisierungselement (50) zum Stabilisieren der Führungselemente (22, 24) in der Arbeitsstellung.

4. Bearbeitungsvorrichtung nach Anspruch 3, **dadurch gekennzeichnet, daß** das Stabilisierungselement (50) in einer senkrecht zur vorgegebenen Bahn verlaufenden Schnittebene einen etwa T-förmigen Querschnitt aufweist.

5. Bearbeitungsvorrichtung nach Anspruch 3 oder 4, **dadurch gekennzeichnet, daß** dem Stabilisierungselement (50) mindestens ein Abstandhalter (56) zugeordnet ist, mit dem es unter Bildung eines zur Aufnahme zumindest eines Teils des Gelenks (40) dienenden Zwischenraums an mindestens einem der Führungselemente (22, 24) festlegbar ist.

6. Bearbeitungsvorrichtung nach einem der Ansprüche 2 bis 5, **dadurch gekennzeichnet, daß** das Stabilisierungselement (50) und/oder das Gelenk (40) mindestens einen zur Herstellung einer formschlüssigen Verbindung mit einem komplementär dazu gebildeten Kopplungsbereich (34) des Führungselementes dienenden und sich vorzugsweise längs der vorgegebenen Bahn erstreckenden Kopplungsbereich aufweist.

7. Bearbeitungsvorrichtung nach einem der Ansprüche 2 bis 6, **dadurch gekennzeichnet, daß** das Gelenk (40) und/oder das Stabilsierungselement (50) an einer in der Arbeitsstellung der zu bearbeitenden Garnitur entgegengesetzten Seite der Führungseinrichtung (20) angeordnet ist.

8. Bearbeitungsvorrichtung nach einem der vorhergehenden Ansprüche, **dadurch gekennzeichnet, daß** das Bearbeitungswerkzeug (10) über ein vorzugsweise in Form eines eine Antriebsrolle und eine Umlenkrolle umlaufenden Zahnriemens gebildetes Zugorgan (18) an eine zum Verfahren des Bearbeitungswerkzeugs (10) längs der vorgegebenen Bahn dienende Antriebseinrichtung gekoppelt ist.

9. Bearbeitungsvorrichtung nach Anspruch 8, **dadurch gekennzeichnet, daß** das Zugorgan lösbar an dem Bearbeitungswerkzeug (10) befestigt ist.

10. Bearbeitungsvorrichtung nach Anspruch 9, **dadurch gekennzeichnet, daß** das Zugorgan (18) an einem lösbar mit einem Bearbeitungselement (12) des Bearbeitungswerkzeugs (10) verbundenen Befestigungselement (16) des Bearbeitungswerkzeugs (10) festgelegt ist.

11. Bearbeitungsvorrichtung nach Anspruch 10, **gekennzeichnet durch** ein bezüglich der Führungseinrichtung (20) festlegbares und vorzugsweise längs der vorgegebenen Bahn verschiebbares Begrenzungselement (38) zur Begrenzung der Bewegung des von dem Bearbeitungselement (12) gelösten Befestigunsgelementes (16) des Bearbeitungswerkzeugs (10) längs der vorgegebenen Bahn.

12. Bearbeitungsvorrichtung nach einem der vorhergehenden Ansprüche, **dadurch gekennzeichnet, daß** mindestens eines der Führungselemente (22, 24) eine sich längs der vorgegeben Bahn ersteckende und zur Aufnahme eines Führungsbereiches (14a) des Bearbeitungswerkzeugs (10) dienende Führungsnut (26) aufweist.

13. Bearbeitungsvorrichtung nach den Ansprüchen 11 und 12, **dadurch gekennzeichnet, daß** das Befestigungselement (16) nach Lösen von dem Bearbeitungselement (12) einen zum Verhindern des vollständigen Eindringens des Befestigungselementes (16) in die Führungsnut (26) dienenden Anschlagbereich aufweist.

14. Bearbeitungsvorrichtung nach Anspruch 12 oder 13, **dadurch gekennzeichnet, daß** die Führungsnut (26) in einen das Führungselement (22, 24) in Richtung der vorgegebenen Bahn durchsetzenden und zur Aufnahme des Zugorgans (18) dienenden Hohlraum mündet.

## Claims

1. A device for processing a card clothing mounted on a card-clothing carrier, in particular an all-steel saw-tooth card-clothing carrier, with at least one processing tool (10) and a guiding device (20) for guiding the processing tool along a predetermined path, **characterized in that** the guiding device (20) has at least two guiding elements (22, 24) which are adjustable between a work position and a transport position, wherein the guiding elements extend in the work position along a longer portion of the predetermined path than in the transport position.

2. A processing device according to Claim 1, **characterized in that** the guiding elements (22, 24) are connected to each other by way of at least one joint (40) which has a joint axis (46) extending perpendicularly of the predetermined path and which is preferably constructed in the form of a flap-type hinge.

3. A processing device according to Claim 2, **characterized by** a stabilizing element (50) for stabilizing the guiding elements (22, 24) in the work position, the stabilizing element (50) preferably being securable in a releasable manner to at least one of the guiding elements (22, 24).

4. A processing device according to Claim 3, **characterized in that** the stabilizing element (50) has an approximately T-shaped cross-section in a sectional plane extending perpendicularly of the predetermined path.

5. A processing device according to Claim 3 or 4, **characterized in that** the stabilizing element (50) has associated with it at least one spacer member (56), with which it can be secured to at least one of the guiding elements (22, 24) while forming an intermediate space for receiving at least a portion of the joint (40).

6. A processing device according to one of Claims 2 to 5, **characterized in that** the stabilizing element (50) and/or the joint (40) has at least one coupling area extending preferably along the predetermined path for effecting a positively engaging connexion with a coupling area (34) of the guiding element having a complementary shape.

7. A processing device according to one of Claims 2 to 6, **characterized in that** the joint (40) and/or the stabilizing element (50) is arranged on a side of the guiding device (20) facing away from the clothing to be processed in the work position.

8. A processing device according to one of the preceding Claims, **characterized in that** the processing tool (10) is coupled by way of a traction member (18) preferably in the form of a toothed belt extending around a drive roller and a deflexion roller to a drive device serving for moving the processing tool (10) along the predetermined path.

9. A processing device according to Claim 8, **characterized in that** the traction member is fastened in a releasable manner to the processing tool (10).

10. A processing device according to Claim 9, **characterized in that** the traction member (18) is fastened to a fastening element (16) of the processing tool (10) connected in a releasable manner to a processing element (12) of the processing tool (10).

11. A processing device according to Claim 10, **characterized by** a limiting element (38) securable relative to the guiding device (20) and preferably movable along the predetermined path for limiting the movement along the predetermined path of the fastening element (16) of the processing tool (10) released from the processing element (12).

12. A processing device according to one of the preceding Claims, **characterized in that** at least one of the guiding elements (22, 24) has a guiding groove (26) extending along the predetermined path for receiving a guiding region (14a) of the processing tool (10).

13. A processing device according to Claims 11 and 12, **characterized in that** the fastening element (16) has a stop area for preventing the fastening element (16) from completely penetrating into the guiding groove (26) after the fastening element (16) is released from the processing element (12).

14. A processing device according to Claim 12 or 13, **characterized in that** the guiding groove (26) opens into a hollow space which extends through the guiding element (22, 24) in the direction of the predetermined path for receiving the traction member (18).

## Revendications

1. Dispositif d'usinage d'une garniture montée sur un support de garniture, en particulier une garniture tout acier à dents de scie, avec au moins un outil d'usinage (10) et une installation de guidage (20) destinée à guider l'outil d'usinage le long d'un chemin prédéfini, **caractérisé en ce que** l'installation de guidage (20) présente au moins deux éléments de guidage (22, 24) déplaçables entre une position de travail et une position de transport, où les éléments de guidage, en position de travail, s'étendent le long d'un tronçon plus long du chemin prédéfini qu'en position de transport.

2. Dispositif d'usinage selon la revendication 1, **caractérisé en ce que** les éléments de guidage (22, 24) sont reliés l'un à l'autre par au moins une articulation (40) présentant un axe d'articulation (46) s'étendant perpendiculairement au chemin prédéfini, réalisé de préférence sous la forme d'une charnière pliante.

3. Dispositif d'usinage selon la revendication 2, **caractérisé par** un élément de stabilisation (50) pouvant être fixé de préférence relâchablement à au moins l'un des éléments de guidage (22, 24) pour stabiliser les éléments de guidage (22, 24) dans la position de travail.

4. Dispositif d'usinage selon la revendication 3, **caractérisé en ce que** l'élément de stabilisation (50) présente une section transversale à peu près en forme de T dans un plan de coupe s'étendant perpendiculairement au chemin prédéfini.

5. Dispositif d'usinage selon la revendication 3 ou 4, **caractérisé en ce qu'**est associée à l'élément de stabilisation (50) au moins une pièce d'écartement (56) avec laquelle, en formant un espace intermédiaire servant à recevoir au moins une partie de l'articulation (40), il peut être fixé à au moins l'un des éléments de guidage (22, 24).

6. Dispositif d'usinage selon l'une des revendications 2 à 5, **caractérisé en ce que** l'élément de stabilisation (50) et/ou l'articulation (40) présente au moins une zone de couplage servant à établir une liaison par concordance des formes avec une zone de couplage (34) de l'élément de guidage formée de manière complémentaire à celle-ci, et s'étendant de préférence le long du chemin prédéfini.

7. Dispositif d'usinage selon l'une des revendications 2 à 6, **caractérisé en ce que** l'articulation (40) et/ou l'élément de stabilisation (50) est disposé à un côté de l'installation de guidage (20) opposé en position de travail à la garniture à usiner.

8. Dispositif d'usinage selon l'une des revendications précédentes, **caractérisé en ce que** l'outil d'usinage (10) est couplé par un organe de traction (18) réalisé de préférence sous la forme d'une courroie dentée tournant autour d'un rouleau d'entraînement et d'un rouleau de renvoi à une installation d'entraînement destinée à déplacer l'outil d'usinage (10) le long du chemin prédéfini.

9. Dispositif d'usinage selon la revendication 8, **caractérisé en ce que** l'organe de traction est fixé relâchablement à l'outil d'usinage (10).

10. Dispositif d'usinage selon la revendication 9, **caractérisé en ce que** l'organe de traction (18) est fixé à un élément de fixation (16) de l'outil d'usinage (10) relié relâchablement à un élément d'usinage (12) de l'outil d'usinage (10).

11. Dispositif d'usinage selon la revendication 10, **caractérisé par** un élément de limitation (38) pouvant être fixé relativement à l'installation de guidage (20) et déplaçable de préférence le long du chemin prédéfini, pour limiter le déplacement de l'élément de fixation (16) de l'outil d'usinage (10) désolidarisé de l'élément d'usinage (12) le long du chemin prédéfini.

12. Dispositif d'usinage selon l'une des revendications précédentes, **caractérisé en ce qu'**au moins l'un des éléments de guidage (22, 24) présente une rainure de guidage (26) s'étendant le long du chemin prédéfini et destinée à recevoir une zone de guidage (14a) de l'outil d'usinage (10).

13. Dispositif d'usinage selon les revendications 11 et 12, **caractérisé en ce que** l'élément de fixation (16), après la désolidarisation de l'élément d'usinage (12), présente une zone de butée servant à empêcher une pénétration complète de l'élément de fixation (16) dans la rainure de guidage (26).

14. Dispositif d'usinage selon la revendication 12 ou 13, **caractérisé en ce que** la rainure de guidage (26) débouche dans un espace creux traversant l'élément de guidage (22, 24) dans la direction du chemin prédéfini et servant à recevoir l'organe de traction (18).
